# EUROPÄISCHE PATENTSCHRIFT

(11) **EP 1 969 967 B1**
(45) Veröffentlichungstag und Bekanntmachung des Hinweises auf die Patenterteilung: **06.05.2020**
(21) Anmeldenummer: 07017664.9
(22) Anmeldetag: 10.09.2007
(51) Int. Cl.: E04C 2/26, A47B 96/20

(54) **MÖBELPLATTE, INSBESONDERE MASSIVHOLZPLATTE**
FURNITURE TOP, IN PARTICULAR SOLID WOOD TOP
PANNEAU DE MEUBLE, EN PARTICULIER PANNEAU EN BOIS MASSIF

(30) Priorität: 14.03.2007 DE 102007012377
(43) Veröffentlichungstag der Anmeldung: 17.09.2008
(73) Patentinhaber: bulthaup GmbH & Co. KG, 84155 Bodenkirchen (DE)
(72) Erfinder: Herbst, Philippe, 37073 Göttingen (DE); Stigler, Martin, 84137 Vilsbiburg (DE); Langer, Otto, 84494 Neumarkt - St. Veit (DE); Rieder, Manfred, 84160 Frontenhausen (DE)
(74) Vertreter: Herrmann, Uwe

(56) Entgegenhaltungen:
- CH-A- 199 387
- DE-B- 1 214 382
- GB-A- 2 050 941

## Beschreibung

Die vorliegende Erfindung betrifft eine Möbelplatte.

Insbesondere dünne Massivholzwerkstoffe aber auch andere Holzwerkstoffe haben die Eigenschaft, dass sie bei Feuchtigkeitseinwirkung bzw. Feuchtigkeitsveränderungen eine geringe Maßhaltigkeit und des Weiteren eine geringe Formstabilität aufweisen. Dies ist insbesondere bei frei tragenden Konstruktionen, wie Möbeltüren, Auszugsblenden oder Klappen besonders nachteilig und somit unerwünscht. Bereits geringe Formänderungen beeinträchtigen nicht nur den optischen Eindruck, sondern häufig auch die Funktion und führen beispielsweise zu einem unregelmäßigen Verlauf der Frontfugen und gegebenenfalls auch zum Klemmen einzelner Frontteile.

Ein weiterer Nachteil ist die geringe Eigenstabilität von dünnen Holzwerkstoffen, die jedoch schon ab einer Dicke von 8 bis 20 mm benötigt werden. Denn es besteht ein Bedarf an dünnen Möbelplatten, die derzeit im Trend liegen und dem Zeitgeist eines "Light-Design" gerecht werden.

Die Ch 199 387 A offenbart einen armierten Holzkörper mit mehreren Holzschichten, sowie mit mehreren zwischen den Holzschichten liegenden Metallschichten, die als Armatur dienen.Zwischen den Holzschichten und den Metalschichten sind fasernschichten angeordnet.

Der vorliegenden Erfindung liegt somit die Aufgabe zugrunde, eine dünne Möbelplatte bereitzustellen, die eine hohe Maßhaltigkeit und eine hohe Formstabilität bei Einfluß von Feuchtigkeit und Temperaturschwankungen aufweist.

Diese Aufgabe wird durch eine Möbelplatte mit den Merkmalen des Anspruchs 1 gelöst.

Danach ist vorgesehen, dass die Möbelplatte wenigstens eine Trägerplatte aufweist sowie zwei Decklagen, die sich beidseitig an die Trägerplatte anschließen. Die Trägerplatte umfasst wenigstens zwei plattenförmige Lagen, die Faserwerkstoff aufweisen, wobei die Trägerplatte ferner einen zwischen diesen Lagen befindlichen Kern aufweist.

Eine derartig aufgebaute Möbelplatte weist eine hervorragende Maßhaltigkeit und eine hohe Formstabilität bei Einfluß von Feuchtigkeit und Temperaturschwankungen beim täglichen Gebrauch beispielsweise in Wohn-, Küchen- und im Sanitärbereich auf. Die hervorragende Gebrauchstauglichkeit der Möbelplatte ermöglicht die Fertigung eines Baukastensystems mit vielfältigen Einsatzmöglichkeiten, wie beispielsweise Fronten, Borden, Wangen, Abdeckplatten, Arbeits- und Tischplatten, Paneel- und Nischenwänden, Trennwänden, Sitz- und Rückenlehnen für Sitzmöbel wie beispielsweise eine Sitzbank, Sockelverblendungen, Arbeitsbretter, Schneidbretter, Nudelbretter, Messerblöcke und dergleichen.

Die erfindungsgemäße Möbelplatte ist durch Verwendung einer formstabilen und biegesteifen Mittellage bzw. Trägerplatte herstellbar, die beidseitig mit Decklagen verbunden ist..

Der Kern kann beispielsweise aus Sperrholz und Kunststoff, wie beispielsweise aus einer durchgefärbten Schichtpressstoffplatte (HPL) bestehen. Auch der Einsatz eingefärbter thermoplastischer oder duroplastischer Kunststoffe ist denkbar.

Die plattenförmigen Lagen der erfindungsgemäßen Möbelplatte verleihen der der Trägerplatte und damit auch der Möbelplatte eine hervorragende Festigkeit und Beständigkeit gegenüber Umgebungseinflüssen, wie Temperatur, Feuchtigkeit etc.

Erfindungsgemäß ist vorgesehen, dass Faserwerkstoffe für die plattenförmigen Lagen verwendet werden. Vorzugsweise sind Faserwerkstoffe mit einer Kunststoffmatrix vorgesehen. Für den Faserwerkstoff werden Glasfasern, Kohlefasern, Kunststofffasern, Basaltfasern oder auch mit Epoxidharz grundierte Prepregs oder eine Kobination dieser Werkstoffe verwendet.

In weiterer Ausgestaltung der Erfindung ist vorgesehen, dass zwei Decklagen vorgesehen sind, die eine identische Dicke aufweisen. Auch ist es möglich, dass die Decklagen eine unterschiedliche Dicke aufweisen. Entsprechendes gilt für die plattenförmigen Lagen, die der Möbelplatte ihre vorteilhaften Eigenschaften verleihen.

Die erfindungsgemäße Möbelplatte kann somit gleich dicke oder auch unterschiedlich dicke Decklagen und/oder gleich dicke oder unterschiedlich Dicke plattenförmige Lagen aufweisen.

Die erfindungsgemäße Möbelplatte kann symmetrisch als auch asymmetrisch aufgebaut sein.

Denkbar ist es, dass die zwei Decklagen aus denselben oder auch aus unterschiedlichen Materialien bestehen. Dies gilt für die plattenförmigen Lagen entsprechend.

Die genannte Asymmetrie kann beispielsweise jedoch auch darauf beruhen, dass das Material der Decklagen zwar identisch ist, dass die Decklagen jedoch in unterschiedlicher Orientierung aufgebracht sind, so dass beispielsweise im Falle der Verwendung von Holz die Holzmaserung der beiden Decklagen in unterschiedliche Richtungen verläuft.

In weiterer Ausgestaltung der Erfindung ist vorgesehen, dass die Decklage aus Massivholz besteht oder Massivholz aufweist. In Betracht kommt beispielsweise die Verwendung von Sägefurnier, Messerfurnier, Schälfurnier oder auch Hobelware.

Zwei Decklagen sowie ein Kern sind vorgesehen sein, die aus Holz bestehen oder Holz aufweisen, wobei die Faserrichtung der Decklagen und die Faserrichtungen der Trägerplatte bzw. des Kerns aufeinander senkrecht stehen, so dass eine kreuzweise Orientierung der Faserrichtungen vorliegt.

In weiterer Ausgestaltung der Erfindung ist vorgesehen, dass die Decklagen aus Stein, Glas, Linoleum, Leder, Papiertapete, Sperrholz, Multiplex, Kork, Textilien oder aus einer Kombination dieser Materialien besteht oder einen dieser Werkstoffe oder eine Kombination dieser Werkstoffe aufweist.

Weiterhin kann vorgesehen sein, dass die plattenförmigen Lagen mit dem Kern verklebt sind. Als Klebstoffe kommen beispielsweise Epoxidharze, Polyesterharze, Kontaktkleber, Melaminharze, Phenolharze, PVAC und dergleichen in Betracht.

Vorzugsweise ist des Weiteren vorgesehen, dass die Decklagen mit der oder den plattenförmigen Lagen verklebt ist. Die Verklebung der Decklagen erfolgt mit werkstoffspezifischen Klebstoffen. Hier können dieselben Klebstoffe genannt werden, die auch zur Verklebung der plattenförmigen Lagen mit dem Kern eingesetzt werden.

Die Dicke der Trägerplatte bzw. Mittellage beträgt vorzugsweise 2 bis 40 mm, besonders bevorzugt 3 bis 15 mm. Die Dicke der Decklage(n) beträgt vorzugsweise 1,5 bis 10 mm und besonders bevorzugt 2 bis 5 mm.

Die Dicke der gesamten Möbelplatte beträgt vorzugsweise 8 bis 50 mm und besonders bevorzugt 10 bis 20 mm.

Die Dicke der plattenförmigen Lagen, beispielsweise der Aluminiumplatten, beträgt vorzugsweise 0,3 bis 3 mm und liegt vorzugsweise im Bereich von ca. 0,5 mm. An dieser Stelle sei erwähnt, dass Aluminium als plattenförmiges Material wegen seiner guten Bearbeitbarkeit für die erfindungsgemäße Möbelplatte besonders geeignet ist. Jedoch ist die Erfindung nicht auf die Verwendung von Aluminium beschränkt, wie dies oben näher ausgeführt wurde.

In der Kantenbearbeitung der erfindungsgemäßen Möbelplatte sind alle konventionellen Kanten und Eckengeometrien herstellbar. Im Bedarfsfall kann vorgesehen sein, die Kanten der erfindungsgemäßen Möbelplatte mit einem geeigneten Kantenmaterial zu belegen, um einen erhöhten Kantenschutz zu erreichen. Dies kann insbesondere bei weichen Decklagen, wie Linoleum, angebracht sein. In diesem Fall sind die plattenförmigen Lagen, wie beispielsweise die Aluminiumplatten (Bleche) nicht mehr sichtbar. Jedoch bleibt selbstverständlich die hohe Stabilität der erfindungsgemäßen Möbelplatte erhalten. Diese Möbelplatte ist sowohl für konstruktive sowie auch für dekorative Zwecke einsetzbar.

Selbstverständlich ist von der Erfindung auch umfaßt, dass die Kanten der Möbelplatte nicht mit einem Kantenmaterial belegt sind, d.h. sichtbar sind.

Die Erfindung betrifft des Weiteren ein Baukastensystem zur Bereitstellung einer Möbelplatte gemäß einem der Ansprüche 1 bis 22, mit einer oder mehreren Trägerplatten unterschiedlicher Ausführung und/oder mit einer oder mehreren Decklagen unterschiedlicher Ausführung. Besonders wirtschaftlich ist die Herstellung der erfindungsgemäßen Möbelplatte bei Verwendung eines derartigen Baukastensystems, z. B. die Verwendung einer stets gleichen Trägerplatte, die vorgefertigt werden kann und die je nach Kundenwunsch dann mit der oder den gewünschten Decklagen versehen werden kann, die auf die Trägerplatte bzw. die Mittellage aufgebracht werden. Anschließend kann - soweit erforderlich - eine Kantenbearbeitung und Oberflächenbearbeitung erfolgen.

Die vorliegende Erfindung betrifft des Weiteren die Verwendung einer Möbelplatte gemäß einem der Ansprüche 1 bis 22 oder die Verwendung eines Baukastensystems gemäß Anspruch 23 zur Bereitstellung einer Möbelfront, eines Bordes, einer Wange, einer Abdeckplatte, einer Arbeits- oder Tischplatte, einer Paneel- oder Nischenwand, einer Trennwand, einer Sitz- oder Rückenlehne, einer Sockelverblendung, eines Arbeitsbrettes, eines Schneidbrettes, eines Nudelbrettes oder eines Messerblockes.

Die Erfindung betrifft des Weiteren schließlich ein Möbelstück oder ein Funktionselement, wie beispielsweise ein Küchenutensil, das dadurch gekennzeichnet ist, dass es eine oder mehrere Möbelplatten gemäß einem der Ansprüche 1 bis 22 aufweist oder aus diesen besteht.

Weitere Vorteile und Einzelheiten der vorliegenden Erfindung werden anhand eines in der Zeichnung dargestellten Ausführungsbeispiels näher erläutert.

Die Figuren 1 bis 3 zeigen in schematischer Schnittansicht Möbelplatten gemäß der vorliegenden Erfindung in unterschiedlichen Ausführungsformen.

Figur 1 zeigt eine Möbelplatte 10 geringer Dicke mit gleichen Schichtdicken.

Die Möbelplatte 10 gemäß Figur 1 weist eine Mittellage 20 auf, die als Trägerplatte fungiert und die aus einem Kern 22 besteht, der mit zwei Aluminiumplatten 24 belegt ist. Die Verbindung zwischen dem Kern 22 und der Aluminiumplatten 24 erfolgt durch Verkleben.

Zu beiden Seiten dieser Trägerplatte 20 liegen zwei Decklagen 30 vor, die beispielsweise aus Holz bestehen können. Dasselbe gilt für das Material des Kerns 22 der Trägerplatte 20. Selbstverständlich sind auch unterschiedliche Materialien einsetzbar.

Die gesamte Möbelplatte 10 gemäß Figur 1 weist eine Dicke von 10,6 mm auf. Die Dicken der Decklagen 30 sowie der Trägerplatte 20 sind identisch und betragen in dem hier dargestellten Ausführungsbeispiel 3,2 mm. Die Aluminiumplatten 24 weisen jeweils eine Dicke von 0,5 mm auf.

Die Möbelplatte 10 gemäß der Figuren 1 bis 3 ist derart ausgestaltet, dass die insgesamt drei Schichten 22, 30 sowie die zwei Metalllagen 24 im Kantenbereich sichtbar sind, wodurch sich ein besonders ansprechender optischer Eindruck ergibt.

Aufgrund der Tatsache, dass die plattenförmigen Lagen 22, die in dem hier dargestellten Ausführungsbeispiel aus Aluminium bestehen, eine hohe Festigkeit und Maßhaltigkeit aufweisen, wird die Möglichkeit geschaffen, dass insgesamt eine dünne Möbelplatte 10 bereitgestellt wird, die hervorragende mechanische Eigenschaften aufweist.

Die vorliegende Erfindung ist selbstverständlich nicht darauf beschränkt, dass die Schichtdicken der Decklagen 30 sowie des Kerns 22 identisch sind, wie dies in Figur 1 dargestellt ist.

Figur 2 zeigt eine Möbelplatte 10 mittlerer Dicke mit verschiedenen Schichtdicken. Die Dicken der Decklagen 30 entsprechen denen in Figur 1, jedoch weist die Möbelplatte 10 gemäß Figur 2 eine erheblich dickere Kernschicht 22 auf. In dem hier dargestellten Ausführungsbeispiel beträgt die Dicke der Kernschicht 7,1 mm.

Die Dicke der Aluminiumplatten beträgt wie auch bei Figur 1 je 0,5 mm.

Figur 3 zeigt ein weiteres Ausführungsbeispiel der erfindungsgemäßen Möbelplatte 10 mit großer Dicke. Die Dicken der Decklagen 30 betragen jeweils 3,5 mm und die Dicke des Kerns 22 beträgt 11 mm. Auch in diesem Fall beträgt die Dicke der Aluminumplatten 0,5 mm. Die Gesamtdicke der Möbelplatte beträgt 19 mm.

Die erfindungsgemäße Möbelplatte weist eine hohe Maßhaltigkeit und eine hohe Formstabilität bei Einfluß von Feuchtigkeit und Temperaturschwankungen auf. Der erfindungsgemäße Aufbau der Möbelplatte ermöglicht es, die Möbelplatte vergleichsweise dünn auszuführen und gleich wohl die genannten positiven mechanischen Eigenschaften zu erhalten. Die erfindungsgemäße Möbelplatte kann beispielsweise als Front, als Bord, als Wange, als Abdeckplatte, als Arbeits- und Tischplatte, als Paneel- und Nischenwand, als Trennwand, als Sitz- und Rückenlehne für Sitzmöbel wie beispielsweise einen Stuhl oder eine Sitzbank, als Sockelverblendungen, als Arbeitsbrett, als Schneidbrett, als Nudelbrett, als Messerblock oder für beliebige andere Funktionsutensilien verwendet werden.

Die vorliegende Erfindung ist nicht darauf beschränkt, dass das Kernmaterial aus Holz besteht und die Decklagen ebenfalls aus Holz. Beliebige andere Kombinationen sind ebenfalls denkbar. Die Erfindung ist ebenfalls nicht auf die Verwendung von Aluminium für die plattenförmige Lage beschränkt. Beispielsweise kommen auch Faserwerkstoffe in Betracht, die mit einer Kunststoffmatrix verwendet werden können, wie beispielsweise Glasfasern, Kohlefasern, Kunststofffasern, Basaltfasern, mit Epoxidharz grundierte Prepregs und dergleichen.

Durch die Verwendung eines Baukastensystems ist eine besonders wirtschaftliche Herstellung der Möbelplatte denkbar, da für unterschiedliche Möbelplatten beispielsweise immer die gleiche Trägerplatte oder beispielsweise immer die gleichen Decklagen bzw. immer die gleichen plattenförmigen Lagen verwendet werden können, so dass sich Kosteneinsparungen ergeben.

## Patentansprüche

1. Möbelplatte (10) mit
einer Trägerplatte (20) sowie
zwei sich beidseitig an die Trägerplatte (20) anschließenden Decklagen (30), wobei
die Trägerplatte (20) wenigstens zwei plattenförmige Lagen (24) aufweist, die einen Faserwerkstoff aufweisen,
die Trägerplatte (20) ferner einen zwischen diesen Lagen befindlichen Kern (22) aufweist, und
die zwei Decklagen (30) und der Kern (22) aus Holz bestehen oder Holz aufweisen,
**dadurch gekennzeichnet, dass**
die Faserrichtung der Decklagen (30) senkrecht zur Faserrichtung des Kerns verläuft, und
der Faserwerkstoff Glasfaser, Kohlefaser, Kunststofffaser, Basaltfaser oder mit Epoxidharz grundierte Prepreg ist oder eine Kombination dieser Werkstoffe aufweist.

2. Möbelplatte nach Anspruch 1, **dadurch gekennzeichnet, dass** die Trägerplatte (20), die Decklagen (30), die plattenförmigen Lagen (24) und der Kern (23) nicht aus Metall hergestellt sind.

3. Möbelplatte nach Anspruch 2, **dadurch gekennzeichnet, dass** der Kern (22) aus Massivholz besteht oder Massivholz aufweist.

4. Möbelplatte nach Anspruch 2 oder 3, **dadurch gekennzeichnet, dass** der Kern (22) aus einer Spanplatte, einer MDF-Platte oder aus einer Schichtpressstoffplatte oder aus einer Kombination dieser Platten besteht oder eine solche Platte oder eine Kombination dieser Platten aufweist.

5. Möbelplatte nach einem der Ansprüche 2 bis 4, **dadurch gekennzeichnet, dass** der Kern (22) aus Sperrholz und Kunststoff besteht oder diese Materialien aufweist.

6. Möbelplatte nach einem der Ansprüche 2 bis 5, **dadurch gekennzeichnet, dass** zwei Decklagen (30) sowie zwei plattenförmige Lagen (24) vorgesehen sind, die jeweils identisch ausgeführt sind oder die sich voneinander unterscheiden

7. Möbelplatte nach einem der Ansprüche 2 bis 6, **dadurch gekennzeichnet, dass** die zwei Decklagen (30) bzw. die zwei plattenförmigen Lagen (24) jeweils eine identische Dicke aufweisen.

8. Möbelplatte nach einem der Ansprüche 2 bis 6, **dadurch gekennzeichnet, dass** die zwei Decklagen (30) bzw. die zwei plattenförmigen Lagen (24) jeweils eine unterschiedliche Dicke aufweisen.

9. Möbelplatte nach einem der Ansprüche 2 bis 8, **dadurch gekennzeichnet, dass** die zwei Decklagen (30) bzw. die zwei plattenförmigen Lagen (24) jeweils aus demselben Material bestehen.

10. Möbelplatte nach einem der Ansprüche 2 bis 8, **dadurch gekennzeichnet, dass** zwei Decklagen (30) bzw. die zwei plattenförmigen Lagen (24) jeweils aus unterschiedlichen Materialien bestehen.

11. Möbelplatte nach einem der Ansprüche 2 bis 10, **dadurch gekennzeichnet, dass** die wenigstens eine Decklage (30) aus Massivholz besteht oder Massivholz aufweist.

12. Möbelplatte nach einem der Ansprüche 2 bis 11, **dadurch gekennzeichnet, dass** die Decklagen (30) aus Stein, Glas, Linoleum, Leder, Papiertapete, Sperrholz, Multiplex, Kork, Textilien oder aus einer Kombination dieser Materialien besteht oder einen dieser Werkstoffe oder eine Kombination dieser Werkstoffe aufweist.

13. Möbelplatte nach einem der Ansprüche 2 bis 12, **dadurch gekennzeichnet, dass** die plattenförmigen Lagen (24) mit dem Kern (22) verklebt sind.

14. Möbelplatte nach einem der Ansprüche 2 bis 13, **dadurch gekennzeichnet, dass** die Decklagen (30) mit der oder den plattenförmigen Lagen (24) verklebt ist.

15. Möbelplatte nach einem der Ansprüche 2 bis 14, **dadurch gekennzeichnet, dass** die Dicke der Trägerplatte (20) im Bereich zwischen 2 und 40 mm, vorzugsweise im Bereich zwischen 3 und 15 mm liegt.

16. Möbelplatte nach einem der Ansprüche 2 bis 15, **dadurch gekennzeichnet, dass** die Dicke der Decklagen (30) zwischen 1,5 und 10 mm, vorzugsweise zwischen 2 und 5 mm liegt.

17. Möbelplatte nach einem der Ansprüche 2 bis 16, **dadurch gekennzeichnet, dass** die Dicke der Möbelplatte (10) zwischen 8 und 50 mm, vorzugsweise zwischen 10 und 20 mm liegt.

18. Möbelplatte nach einem der Ansprüche 2 bis 17, **dadurch gekennzeichnet, dass** die Dicke der plattenförmigen Lagen (24) zwischen 0,3 und 3 mm, vorzugsweise bei 0,5 mm liegt.

19. Möbelplatte nach einem der Ansprüche 2 bis 18, **dadurch gekennzeichnet, dass** eine, mehrere oder alle Kanten der Möbelplatte (10) mit einem Kantenmaterial versehen sind.

20. Baukastensystem zur Bereitstellung einer Möbelplatte (10) gemäß einem der Ansprüche 2 bis 19, mit einer oder mehren Trägerplatten (20) unterschiedlicher Ausführung und/oder Decklagen (30) unterschiedlicher Ausführung.

21. Verwendung einer Möbelplatte (10) gemäß einem der Ansprüche 2 bis 19 oder eines Baukastensystems gemäß Anspruch 21 als Möbelfront, Bord, Wange, Abdeckplatte, Arbeits- oder Tischplatte, Paneel- oder Nischenwand, Trennwand, Sitz- oder Rückenlehne, Sockelverblendung, Arbeitsbrett, Schneidbrett, Nudelbrett oder Messerblock.

22. Möbelstück oder Funktionselement, **dadurch gekennzeichnet, dass** das Möbelstück oder das Funktionselement eine oder mehrere Möbelplatten (10) gemäß einem der Ansprüche 2 bis19 aufweist.

## Claims

1. Furniture board (10), having
a support board (20), as well as
two cover layers (30) adjoining the support board (20) on both sides, wherein the support board (20) comprises at least two plate-shaped layers (24) that comprise a fiber material,
the support board (20) further comprises a core (22) located between these layers, and
the two cover layers (30) and the core (22) consist of wood or comprise wood, **characterized in that**
the fiber direction of the cover layers (30) extends perpendicularly to the fiber direction of the core, and
the fiber material is glass fiber, carbon fiber, plastic fiber, basalt fiber or a prepreg primed with epoxy resin, or comprises a combination of these materials.

2. Furniture board according to claim 1, **characterized in that** the support board (20), the cover layers (30), the plate-shaped layers (24) and the core (23) are not made of metal.

3. Furniture board according to claim 2, **characterized in that** the core (22) consists of solid wood or comprises solid wood.

4. Furniture board according to claim 2 or 3, **characterized in that** the core (22) consists of a particle board, medium-density fiberboard, or a laminated board or a combination of these boards, or comprises such a board or a combination of these boards.

5. Furniture board according to one of claims 2 to 4, **characterized in that** the core (22) consists of plywood and plastic material, or comprises these materials.

6. Furniture board according to any one of claims 2 to 5, **characterized in that** two cover layers (30) as well as two plate-shaped layers (24) are provided, which each are configured identically, or which differ from one another.

7. Furniture board according to any one of claims 2 to 6, **characterized in that** the two cover layers (30) or the two plate-shaped layers (24) each have identical thickness.

8. Furniture board according to any one of claims 2 to 6, **characterized in that** the two cover layers (30) or the two plate-shaped layers (24) have different thickness, respectively.

9. Furniture board according to any one of claims 2 to 8, **characterized in that** the two cover layers (30) or the two plate-shaped layers (24) each consist of the same material.

10. Furniture board according to any one of claims 2 to 8, **characterized in that** the two cover layers (30) or the two plate-shaped layers (24) each consist of different materials.

11. Furniture board according to any one of claims 2 to 10, **characterized in that** the at least one cover layer (30) consists of solid wood, or comprises solid wood.

12. Furniture board according to any one of claims 2 to 11, **characterized in that** the cover layers (30) consist of stone, glass, linoleum, leather, wallpaper, plywood, multiplex, cork, textiles or of a combination of these materials, or comprise one of these materials or a combination of these materials.

13. Furniture board according to any one of claims 2 to 12, **characterized in that** the plate-shaped layers (24) are bonded with the core (22).

14. Furniture board according to any one of claims 2 to 13, **characterized in that** the cover layers (30) are bonded with the plate-shaped layer(s) (24).

15. Furniture board according to any one of claims 2 to 14, **characterized in that** the thickness of the support board (20) is in the range of between 2 and 40 mm, preferably in the range of between 3 and 15 mm.

16. Furniture board according to any one of claims 2 to 15, **characterized in that** the thickness of the cover layers (30) is between 1.5 and 10 mm, preferably between 2 and 5 mm.

17. Furniture board according to any one of claims 2 to 16, **characterized in that** the thickness of the furniture board (10) is between 8 and 50 mm, preferably between 10 and 20 mm.

18. Furniture board according to any one claims 2 to 17, **characterized in that** the thickness of the plate-shaped layers (24) is between 0.3 and 3 mm, preferably 0.5 mm.

19. Furniture board according to any one of claims 2 to 18, **characterized in that** one, multiple or all edges of the furniture board are provided with an edge material.

20. Modular system for providing a furniture board (10) according to any one of claims 2 to 19, having one or multiple support boards (20) of different configuration and/or cover layers (30) of different configuration.

21. Use of a furniture board 810) according to any one of claims 2 to 19, or of a modular system according to claim 21 as a furniture front, board, side wall, cover plate, worktop or tabletop, panel or niche wall, divider, seatback or backrest, base cladding, work board, cutting board, pastry board or knife block.

22. Furniture item or functional element, **characterized in that** the furniture item or the functional element comprises one or multiple furniture boards (10) according to any one of claims 2 to 19.

## Revendications

1. Panneau de meuble (10) avec
un panneau de support (20) ainsi
que deux couches couvrantes (30) se raccordant de part et d'autre au panneau de support (20), dans lequel
le panneau de support (20) présente au moins deux couches (24) en forme de panneau, qui présentant un matériau à base de fibres,
le panneau de support (20) présente en outre une partie centrale (22) se trouvant entre lesdites couches, et
les deux couches couvrantes (30) et la partie centrale (22) sont constituées de bois ou présentent du bois,
**caractérisé en ce que**
le sens des fibres des couches couvrantes (30) s'étend de manière perpendiculaire par rapport au sens des fibres de la partie centrale, et
le matériau à base de fibres est une fibre de verre, une fibre de carbone, une fibre de matière plastique, une fibre de basalte ou un préimprégné doté d'un apprêt de résine époxy ou présente une combinaison desdits matériaux.

2. Panneau de meuble selon la revendication 1, **caractérisé en ce que** le panneau de support (20), les couches couvrantes (30), les couches (24) en forme de panneau et la partie centrale (23) ne sont pas fabriqués à partir de métal.

3. Panneau de meuble selon la revendication 2, **caractérisé en ce que** la partie centrale (22) est constituée de bois massif ou présente du bois massif.

4. Panneau de meuble selon la revendication 2 ou 3, **caractérisé en ce que** la partie centrale (22) est constituée d'un panneau d'aggloméré, d'un panneau MDF ou d'un panneau stratifié ou d'une combinaison desdits panneaux ou présente un panneau de ce type ou une combinaison desdits panneaux.

5. Panneau de meuble selon l'une quelconque des revendications 2 à 4, **caractérisé en ce que** la partie centrale (22) est constituée de contreplaqué et de matière plastique ou présente lesdits matériaux.

6. Panneau de meuble selon l'une quelconque des revendications 2 à 5, **caractérisé en ce que** deux couches couvrantes (30) ainsi que deux couches (24) en forme de panneau sont prévues, qui sont réalisées respectivement de manière identique ou qui se distinguent les unes des autres.

7. Panneau de meuble selon l'une quelconque des revendications 2 à 6, **caractérisé en ce que** les deux couches couvrantes (30) ou les deux couches (24) en forme de panneau présentent respectivement une épaisseur identique.

8. Panneau de meuble selon l'une quelconque des revendications 2 à 6, **caractérisé en ce que** les deux couches couvrantes (30) ou les deux couches (24) en forme de panneau présentent respectivement une épaisseur différente.

9. Panneau de meuble selon l'une quelconque des revendications 2 à 8, **caractérisé en ce que** les deux couches couvrantes (30) ou les deux couches (24) en forme de panneau sont constituées respectivement du même matériau.

10. Panneau de meuble selon l'une quelconque des revendications 2 à 8, **caractérisé en ce que** les deux couches couvrantes (30) ou les deux couches (24) en forme de panneau sont constituées respectivement de matériaux différents.

11. Panneau de meuble selon l'une quelconque des revendications 2 à 10, **caractérisé en ce que** l'au moins une couche couvrante (30) est constituée de bois massif ou présente du bois massif.

12. Panneau de meuble selon l'une quelconque des revendications 2 à 11, **caractérisé en ce que** les couches couvrantes (30) sont constituées de pierre, de verre, de linoléum, de cuir, de papier peint, de contreplaqué, de multiplex, de liège, de textiles ou d'une combinaison desdits matériaux ou présente un desdits matériaux ou une combinaison desdits matériaux.

13. Panneau de meuble selon l'une quelconque des revendications 2 à 12, **caractérisé en ce que** les couches (24) en forme de panneau sont collées à la partie centrale (22).

14. Panneau de meuble selon l'une quelconque des revendications 2 à 13, **caractérisé en ce que** les couches couvrantes (30) sont collées à la ou aux couches (24) en forme de panneau.

15. Panneau de meuble selon l'une quelconque des revendications 2 à 14, **caractérisé en ce que** l'épaisseur du panneau de support (20) se situe dans la plage entre 2 et 40 mm, de préférence dans la plage entre 3 et 15 mm.

16. Panneau de meuble selon l'une quelconque des revendications 2 à 15, **caractérisé en ce que** l'épaisseur des couches couvrantes (30) se situe entre 1,5 et 10 mm, de préférence entre 2 et 5 mm.

17. Panneau de meuble selon l'une quelconque des revendications 2 à 16, **caractérisé en ce que** l'épaisseur du panneau de meuble (10) se situe entre 8 et 50 mm, de préférence entre 10 et 20 mm.

18. Panneau de meuble selon l'une quelconque des revendications 2 à 17, **caractérisé en ce que** l'épaisseur des couches (24) en forme de panneau se situe entre 0,3 et 3 mm, de préférence est de l'ordre de 0,5 mm.

19. Panneau de meuble selon l'une quelconque des revendications 2 à 18, **caractérisé en ce qu'**une, plusieurs ou toutes les arêtes du panneau de meuble (10) sont pourvues d'un matériau d'arête.

20. Système modulaire servant à fournir un panneau de meuble (10) selon l'une quelconque des revendications 2 à 19, avec un ou plusieurs panneaux de support (20) de réalisation différente et/ou des couches couvrantes (30) de réalisation différente.

21. Utilisation d'un panneau de meuble (10) selon l'une quelconque des revendications 2 à 19 ou d'un système modulaire selon la revendication 21 en tant que façade de meuble, bord, joue, panneau de recouvrement, panneau de travail ou de table, paroi de panneaux ou de niches, cloison de séparation, dossier de siège, cache de socle, planche de travail, planche de découpage, planche à pâtisserie ou bloc de lames.

22. Meuble ou élément fonctionnel, **caractérisé en ce que** le meuble ou l'élément fonctionnel présente un ou plusieurs panneaux de meuble (10) selon l'une quelconque des revendications 2 à 19.
